# FASCICULE DE BREVET EUROPEEN

(11) **EP 0 330 537 B1**
(45) Date de publication et mention de la délivrance du brevet: **27.01.1993**
(21) Numéro de dépôt: 89400343.3
(22) Date de dépôt: 07.02.1989
(51) Int. Cl.: A45D 40/22, A45C 13/10

(54) **Boîtiers, comprenant une base et un couvercle reliés l'un a l'autre par une articulation munis d'un dispositif de fermeture comportant au moins un élément mobile coopérant avec des éléments fixes du couvercle et du boîtier**
Kästchen mit einem Behälterglied und einem angelenkten Deckelglied, und mit einer Verschlussvorrichtung, bestehend aus mindestens einem beweglichen Element, das mit festen Elementen des Deckel- und Behältergliedes mitwirkt
Box comprising a receptacle member and a cover pivotally associated with a hinge, and provided with a closure device including at least a movable member co-operating with fixed members of the cover and of the box

(30) Priorité: 24.02.1988 FR 8802220
(43) Date de publication de la demande: 30.08.1989
(73) Titulaire: L'OREAL, 75008 Paris (FR)
(72) Inventeur: Goncalves, Antonin, F-95160 Montmorency (FR)
(74) Mandataire: Michardière, Bernard

(56) Documents cités:
- EP-A- 0 002 443
- EP-A- 0 036 078
- DE-A- 3 606 510
- FR-A- 566 996
- FR-A- 910 586
- US-A- 1 485 050

## Description

La présente invention concerne des boîtiers, comprenant une base et un couvercle reliés l'un à l'autre par une articulation munis d'un dispositif de fermeture comportant au moins un élément mobile coopérant avec des éléments fixes du couvercle et du boîtier. Ces boîtiers peuvent être utilisés pour toutes sortes de conditionnement mais conviennent plus particulièrement au conditionnement des produits cosmétiques, ou produits de maquillage.

On connaît de nombreux boîtiers comportant une base et un couvercle reliés l'un à l'autre par une articulation. Cette articulation peut être constituée par articulation cylindrique, une charnière, une substance souple pouvant se plier ou tout dispositif analogue permettant au couvercle de pivoter par rapport à la base lors de l'ouverture et de la fermeture du boîtier. Généralement dans une zone éloignée de l'articulation, se trouve un dispositif de fermeture ou fermoir. Dans la suite de la demande on désignera par avant du boîtier la partie comportant le dispositif de fermeture et par arrière le côté comportant l'articulation.

On connaît de très nombreux dispositifs de fermeture qui comportent des parties solidaires d'une part du couvercle, d'autre part de la base, se faisant vis à vis et ayant des formes complémentaires. Dans de nombreux cas on utilise pour obtenir le fonctionnement du dispositif de fermeture le caractère plus ou moins souple de la matière constituant le boîtier, et par conséquent des parties solidaires du couvercle et de la base. Mais les dispositifs de ce type utilisés jusqu'à présent nécessitent soit de décaler les doigts pour ouvrir le couvercle, soit d'appuyer sur la partie inférieure ou supérieure du boîtier. Dans ces cas le geste n'est ni naturel ni évident et les utilisateurs ont du mal à comprendre le fonctionnement du dispositif pour déclencher l'ouverture.

Dans la demande de brevet européen EP-A-0 002 443, on décrit un fermoir pour boîtier qui comprend un élément mobile constitué d'une première partie fixée dans un évidement du fond du boîtier et d'une seconde partie comportant un crochet assurant la retenue du couvercle, ces deux parties étant reliées par l'intermédiaire d'une partie de jonction élastique. Cet élément mobile comporte une saillie à surface d'actionnement. L'inconvénient de ce fermoir est qu'il oblige l'utilisateur du boîtier à se servir de ses deux mains pour ouvrir le boîtier, l'une pour le tenir par son fond et l'autre pour actionner l'élément mobile.

Dans le document DE-A-3 606 510, on décrit un étui comprenant un fond et un couvercle, ces deux parties de l'étui étant reliées entre elles par une charnière. Du côté opposé à la charnière, l'étui est muni d'un fermoir, constitué essentiellement d'un élément mobile monté dans la paroi latérale du fond et muni d'un crochet qui coopère avec un dénivellement correspondant, apporté à l'intérieur du couvercle dans la paroi latérale opposée à la charnière, pour assurer la retenue du couvercle. L'élément mobile présente une saillie servant comme surface d'actionnement. Cet étui nécessite également, pour l'ouvrir, de se servir de ses deux mains, l'une pour le saisir par son fond, et l'autre, pour actionner l'élément mobile.

Dans la demande de brevet français 2 595 663 on décrit un système comportant un élément mobile en V constitué par un poussoir situé à une extrémité du V et faisant saillie sur la face supérieure du couvercle et un bras souple d'encliquetage portant un bourrelet qui coopère avec des éléments fixes du boîtier. L'ouverture se fait donc par simple pression verticale sur un poussoir. Ce système de fermeture présente l'avantage de comporter un élément qui est fabriqué indépendamment du boîtier et peut donc être fabriqué dans une substance différente de celle du boîtier, par exemple plus souple ou plus résistante à l'usure. Ce système présente cependant quelques inconvénients lorsque les boîtiers doivent être stockés par superposition car le poussoir est situé sur la partie supérieure du couvercle.

La présente invention concerne un boîtier comportant un dispositif de fermeture qui évite les inconvénients précités et qui allie les avantages d'un dispositif d'ouverture par simple pression sur un poussoir et d'un dispositif situé sur l'avant du boîtier. D'autre part le dispositif selon l'invention présente de nombreux autres avantages qui seront décrits par la suite.

La présente invention concerne un boîtier comprenant une base et un couvercle reliés l'un à l'autre par une articulation muni d'un dispositif de fermeture qui est situé dans une zone éloignée de l'articulation et qui comporte au moins un élément mobile coopérant avec des éléments fixes situés dans le couvercle et la base du boîtier, l'élément mobile comportant une barrette de manoeuvre faisant saillie hors du boîtier en position de fermeture de ce dernier caractérisé par le fait que :
- en premier lieu, l'élément mobile est un poussoir basculant en forme de T constitué d'une branche supérieure et d'une jambe centrale, ladite branche supérieure comportant, vers l'avant du boîtier, la barrette de manoeuvre faisant saillie sur la bordure avant du couvercle en position de fermeture et à l'arrière, vers l'articulation du boîtier, un pivot, le plan moyen de la barrette de manoeuvre étant sensiblement parallèle à l'axe du pivot mais ne le contenant pas, ladite jambe centrale constituée par un doigt de verrouillage portant à son extrémité inférieure un moyen d'accrochage ;
- en deuxième lieu, les éléments fixes du dispositif de fermeture portés par le couvercle définissent sur la bordure avant du couvercle, une lumière de passage de la barette de manoeuvre du poussoir basculant, comportent un berceau avant qui supporte le pivot du poussoir basculant, ledit berceau avant étant porté intérieurement par la bordure avant de couvercle et en outre, d'une part une butée arrière sur laquelle le poussoir basculant vient en appui quand la barrette de manoeuvre est soumise à une poussée dirigée vers l'intérieur du boîtier, d'autre part au moins une languette élastique qui s'appuie sur le poussoir basculant du côté arrière de la barrette de manoeuvre pour repousser ladite barrette vers l'avant du boîtier et maintenir le pivot en appui sur son berceau avant ;
- en troisième lieu, des éléments fixes du dispositif de fermeture situés sur la base du boîtier définissent en évidement situé contre la bordure avant de la base du boîtier, ledit évidement recevant le doigt de verrouillage quand le boîtier est en position de fermeture, la paroi de l'évidement perpendiculaire à la base du boîtier et située vers l'intérieur de ce dernier comportant un moyen de retenue complémentaire du moyen d'accrochage du doigt de verrouillage.

Selon la présente invention, les éléments fixes du couvercle comportent de préférence un berceau arrière permettant d'immobiliser en translation le pivot du poussoir basculant, ledit pivot étant maintenu entre les berceaux avant et arrière et maintenu en appui sur le berceau avant par la languette élastique.

Le moyen d'accrochage du doigt de verrouillage est de préférence un cran délimitant un logement concave, le moyen de retenue porté par la paroi de l'évidement de la base du boîtier étant un bourrelet susceptible de se loger dans ledit logement concave.

Les éléments fixes du couvercle comportent de préférence deux languettes élastiques disposées symétriquement par rapport à la butée arrière sur laquelle le poussoir basculant vient en appui.

Le pivot du poussoir basculant est constitué de préférence par deux tourillons séparés par un méplat, le berceau avant situé dans le couvercle étant constitué de deux demi-berceaux supportant les deux tourillons.

Le berceau arrière faisant partie des éléments fixes du couvercle est de préférence constitué par une plaque sensiblement parallèle au plan moyen de la lumière de la bordure avant du couvercle, ladite plaque comportant une échancrure à sa partie inférieure.

La butée arrière sur laquelle le poussoir basculant vient en appui comporte de préférence une surface oblique complémentaire d'une portée oblique de la barrette de manoeuvre, ladite portée oblique venant en contact avec ladite surface oblique lorsque la barrette de manoeuvre est à l'extrémité de sa course d'enfoncement dans le boîtier.

Le poussoir basculant comporte de préférence sur le côté arrière de la barrette de manoeuvre et au droit de la (ou des) languette(s) élastiques, une surface sensiblement plane sur laquelle la (ou les) languette(s) prennent appui lorsque la barrette de manoeuvre est dans la position de fermeture du boîtier.

La face avant de la barrette de manoeuvre a une forme plane, oblique ou convexe qui s'adapte à la bordure avant du couvercle sur laquelle elle fait saillie.

L'élément mobile selon la présente invention est de préférence une pièce unique obtenue par moulage d'une matière plastique. Cette matière plastique peut être différente de celle constituant les éléments fixes. La matière plastique est en particulier une substance de grande dureté tel que des copolymères styrène-anhydride maleique.

Le dispositif de fermeture selon l'invention présente de nombreux avantages. Il permet une compréhension immédiate du système de fermeture par l'usager. En effet pour déverrouiller le boîtier, il suffit d'appuyer sur un poussoir apparent situé sur la partie avant du couvercle. D'autre part grâce à l'action des languettes qui font ressort le verrouillage se fait automatiquement dès qu'on referme le couvercle. Le mouvement du poussoir basculant a une cinématique rationnelle car il pivote autour d'un axe. On peut en ajustant la longueur du doigt de verrouillage facilement maîtriser la souplesse de fonctionnement qui varie suivant l'épaisseur des boîtiers.

Pour mieux faire comprendre la présente invention on va décrire ci-après à titre purement illustratif et non limitatif un mode de réalisation représenté sur les dessins annexés.

La figure 1 est une vue en coupe d'un boîtier comportant le dispositif de fermeture selon l'invention.

La figure 2 est une vue de dessus d'un boîtier selon l'invention.

La figure 3 est une vue en perspective des éléments fixes situés dans la base du boîtier.

La figure 4 est une vue en perspective vue par en-dessous des éléments fixes situés dans le couvercle du boîtier.

La figure 5 est une vue en perspective du poussoir basculant.

La figure 6 est une vue selon VI - VI des éléments fixes situés dans le couvercle du boîtier.

La figure 7 est une vue en coupe selon VII - VII du dispositif.

La figure 8 est une vue en coupe selon VIII - VIII du dispositif de fermeture montrant la phase d'introduction de l'élément mobile.

La figure 9 est une vue selon IX - IX du dispositif de fermeture en position fermée

La figure 10̸ est une vue selon IX - IX du dispositif de de fermeture en position d'ouverture.

Comme illustré sur la figure 1 le boîtier comporte à sa partie dite supérieure un couvercle 1 et à sa partie dite "inférieure" une base 2 reliés du côté (dit par la suite "arrière") par une articulation 3 autour de laquelle le couvercle 1 peut pivoter autour de la base 2 lors de l'ouverture et de la fermeture du boîtier. Le boîtier peut être de forme quelconque : rectangulaire, carrée, ronde, ovale, etc... L'articulation 3 peut être une charnière comme représenté sur la figure annexée mais également tout dispositif connu permettant au couvercle de pivoter par rapport à la base. Sur le côté du boîtier le plus éloigné de l'articulation 3 (dit par la suite côté "avant") se trouve le dispositif de fermeture 4. Ce dispositif de fermeture 4 comprend comme élément mobile un poussoir basculant 5 associé à des éléments fixes 6 situés dans le couvercle 1 du boîtier et à des élements 7 situés dans la base 2 du boîtier. Les éléments fixes 6 et 7 se font vis à vis de façon à pouvoir coopérer avec le poussoir basculant 5. Dans la description donnée ci-dessous le dispositif 4 est décrit en position de fermeture. Le poussoir basculant 5 a la forme d'un T constitué d'une branche supérieure et d'une jambe centrale. La branche supérieure du T comporte à l'avant une barrette de manoeuvre 51 faisant saillie sur la bordure avant 1′ du couvercle. Cette barrette de manoeuvre 51 peut comporter à l'avant une surface plane comme représenté sur les figures 8 à 10 ou comporter une surface oblique 52 comme representé sur la figure 5 pour s'adapter à la forme de la bordure avant 1′ du couvercle. Elle pourrait également comporter une surface convexe. Selon le mode de réalisation représenté sur la figure 5 à l'arrière de la branche supérieure se trouvent disposés un pivot qui est constitué de deux tourillons 53 et 53′. Ils sont séparés par un méplat 57. Les tourillons 53, 53′ sont du côté de la jambe centrale reliés à la barrette de manoeuvre 51 par une surface inclinée continue. Du côté opposé ils sont reliés par un plan oblique 54 et un plan sensiblement parallèle à la jambe centrale du T 55. Entre le plan 55 et les deux tourillons 53, 53′ se trouve une gorge 56 sensiblement parallèle à la barre du T. Les deux tourillons 53, 53′ sont fixés à la barre du T par une surface aussi faible que possible mais cependant suffisante pour assurer une résistance mécanique convenable. Selon un autre mode de réalisation le pivot ne comporte pas de méplat. La jambe centrale du T est constituée par un doigt de verrouillage 58 sensiblement disposé selon l'axe de symétrie du poussoir basculant 5. Ce doigt de verrouillage 58 a une forme allongée parallélépipédique ou cylindrique. Il est muni à sa partie la plus éloignée de la barre supérieure du T d'un moyen d'accrochage 59 qui est un cran délimitant un logement concave.

Les éléments fixes du système de fermeture 6 situés dans le couvercle 1 sont plus particulièrement illustrés sur les figures 4, 6 et 7. Ils définissent sur la bordure avant 1′ du couvercle une lumière 61 dans laquelle passe la barrette 51 faisant saillie sur la bordure avant 1′ du couvercle. Cette lumière est limitée côté supérieur du couvercle par un rebord 62 et latéralement par deux cloisons. Le rebord inférieur est limité par une barre parallélépipédique 63 à chaque extrémité de laquelle se trouve un demi-berceau avant 64, 64′. Selon un autre mode de réalisation le rebord inférieur peut être constitué sur toute sa longueur par le berceau. Ces deux demi-berceaux comportent successivement en partant de la face avant du boîtier un plan parallèle à la surface du couvercle 64a, 64′a, un plan incliné 64b, 64′b et une surface plane 64c, 64′c. L'ensemble formé par le plan incliné 64b, 64′b et le plan 64c, 64′c pourrait être remplacé par une surface concave. Les tourillons 53 et 53′ reposent sur les plans inclinés 64b, 64′b et sur le plan 64c, 64′c.

Dans un plan sensiblement perpendiculaire à la partie supérieure du couvercle 1 sont situées deux languettes 65, 65′ fixées à l'intérieur de la partie supérieure du couvercle 2. Elles sont sensiblement symétriques par rapport au plan médian perpendiculaire au couvercle de la lumière de passage 61. Ces languettes sont de faible épaisseur de façon à avoir une certaine élasticité. Elles s'appuient sur le plan 55 sensiblement parallèle à la jambe centrale du T du poussoir basculant. Une butée arrière 66 est fixée en arrière des languettes 65, 65′. Elle a le même plan médian perpendiculaire à la surface du couvercle que la lumière 61. La butée arrière 66 a selon le mode de réalisation illustré, en section perpendiculaire à la surface supérieure du couvercle 2 une forme de trapèze rectangle, le petit côté étant situé vers le bas (c'est-à-dire côté base du couvercle) et le côté incliné 67 vers l'avant.

Derrière les languettes 65, 65′ et la butée arrière 66 se trouve un berceau arrière 68 qui selon le mode de réalisation représenté est constitué par une plaque fixée à la partie intérieure de la surface du couvercle 2. Le berceau 68 est muni d'une échancrure qui selon le mode de réalisation représenté est rectangulaire. Le berceau 68 pourrait selon un autre mode de réalisatiopn être constitué de deux demi-berceaux symétriquement disposés. Les tourillons 53, 53′ viennent s'appuyer sur le berceau arrière 68 ce qui permet de les immobiliser en translation.

Les éléments fixes du dispositif situés dans le bas du boîtier 2 sont plus particulièrement représentés sur la figure 3. Ces éléments forment un évidement 74 délimité par la surface de fond de la base 2 du boîtier, par sa paroi avant 71 et par une cloison partielle 72 située plus en arrière. Cette cloison 72 ménage un espace entre sa partie inférieure et la surface intérieure de la base du boîtier. A la partie inférieure de la cloison 72 se trouve un bourrelet 73 ayant une forme complémentaire de celle de cran d'accrochage 59.

Pour ouvrir le boîtier on pousse sur la barrette de manoeuvre 51 du poussoir basculant 5. Ce dernier bascule en tournant autour des tourillons 53 et 53′.

En effet ceux-ci pivotent sur les surfaces inclinées 64b, 64′b et les surfaces planes 64c et 64′c des demi-berceaux avant 64 et 64′ et sur le berceau arrière 68 jusqu'à ce que le plan oblique 54 du poussoir basculant vienne en contact avec le côté incliné avant 67 de la butée arrrière 66. Simultanément les languettes élastiques 65 et 65′ sont repoussées vers l'arrière le doigt de verrouillage 58 se déplace vers l'avant dans l'évidement 74 et le cran d'accrochage 59 se dégage du bourrelet 73. Le doigt de verrouillage peut alors sortir entièrement du logement 74 et l'ouverture du boîtier est complète. Lors de la fermeture du boîtier le verrouillage se fait automatiquement dès que le doigt de verrouillage 58 est dans le logement 74 car les languettes élastiques 65,65′ font ressort et en appuyant sur la surface 55 repoussent le poussoir basculant 5 dans sa position de fermeture.

Le montage du système de fermeture est très simple. On introduit le poussoir basculant 5 par la lumière 61. Le méplat 57 ménagé entre les deux tourillons permet le passage du poussoir basculant 5 au niveau de la butée arrière 66. De plus l'échancrure rectangulaire 69 du berceau 68 permet le passage et le basculement du doigt de verrouillage 58 dans l'évidement central 74.

Le poussoir basculant 5 est selon le mode de réalisation représenté sur les figures annexées une pièce unique qui peut facilement être préparée par tout procédé classique de moulage d'une matière plastique. Les éléments fixes 6 du couvercle et les éléments fixes 7 de la base du boîtier peuvent également facilement être préparés par moulage en même temps que le couvercle du boîtier. Il suffit de prévoir dans les moules des tiroirs de forme convenable.

## Revendications

1. Boîtier comprenant une base (2) et un couvercle (1) reliés l'un à l'autre par une articulation (3) munie d'un dispositif de fermeture (4) qui est situé dans une zone éloignée de l'articulation et qui comporte au moins un élément mobile (5) coopérant avec des élements fixes (6,7) situés dans le couvercle et la base du boîtier, l'élément mobile comportant une barrette de manoeuvre (51) faisant saillie hors du boîtier en position de fermeture de ce dernier, caractérisé par le fait que :
- l'élément mobile est un poussoir basculant (5) en forme d'un T constitué d'une branche supérieure et d'une jambe centrale, ladite branche supérieure comportant, vers l'avant du boîtier la barrette de manoeuvre faisant saillie sur la bordure avant du couvercle en position de fermeture et à l'arrière, vers l'articulation du boîtier, un pivot (53,53′), le plan moyen de la barrette de manoeuvre étant sensiblement parallèle à l'axe du pivot mais ne le contenant pas, ladite jambe centrale constituée par un doigt de verrouillage (58) portant à son extrémité inférieure un moyen d'accrochage (59) ;
- les éléments fixes (6) du dispositif de fermeture portés par le couvercle définissent sur la bordure avant (1′) du couvercle, une lumière de passage (61) de la barrette de manoeuvre (51) du poussoir basculant (5), comportent un berceau avant (64,64′) qui supporte le pivot (53,53′) du poussoir basculant (5), ledit berceau avant (64,64′) étant porté intérieurement par la bordure avant du couvercle et en outre, d'une part une butée arrière (66) sur laquelle le poussoir basculant (5) vient en appui quand la barrette de manoeuvre (51) est soumise à une poussée dirigée vers l'intérieur du boîtier, d'autre part au moins une languette élastique (65,65′) qui s'appuie sur le poussoir basculant (5) du côté arrière de la barrette de manoeuvre (51) pour repousser ladite barrette (51) vers l'avant du boîtier et maintenir le pivot (53,53′) en appui sur son berceau avant (64,64′) et
- des élements fixes (7) du dispositif de fermeture situés sur la base (2) du boîtier définissent un évidement (74) situe contre la bordure avant de la base (2) du boîtier, ledit évidement (74) recevant le doigt de verrouillage (58) quand le boîtier est en position de fermeture, la paroi de l'évidement perpendiculaire, à la base du boîtier et située vers l'intérieur de ce dernier comportant un moyen de retenue (73) complémentaire du moyen d'accrochage (59) du doigt de verrouillage (58).

2. Boîtier selon la revendication 1, caractérisé par le fait que les éléments fixes (6) du couvercle comportent de préférence un berceau arrière (68) permettant d'immobiliser en translation le pivot (53,53′) du poussoir basculant (5), ledit pivot (53,53′) étant maintenu entre les berceaux avant (64,64′) et arrière (68) et maintenu en appui sur le berceau avant (64,64′) par la languette élastique (65,65′).

3. Boîtier selon les revendications 1 ou 2, caractérisé par le fait que le doigt de verrouillage est un cran (59) délimitant un logement concave, le moyen de retenue (73) porté par la paroi de l'évidement (74) de la base (2) du boîtier étant un bourrelet susceptible de se loger dans ledit logement concave.

4. Boîtier selon l'une quelconque des revendications 1 à 3, caractérisé par le fait que les éléments fixes (6) du couvercle comportent de préférence deux languettes (65,65′) élastiques disposées symétriquement par rapport à la butée arrière (66) sur laquelle le poussoir basculant (5) vient en appui.

5. Boîtier selon l'une quelconque des revendications 1 à 4, caractérisé par le fait que le pivot du poussoir basculant est constitué de préférence par deux tourillons (53,53′) séparés par un méplat (57), le berceau avant situé dans le couvercle étant constitué de deux demi-berceaux (64,64′) supportant les deux tourillons (53,53′).

6. Boîtier selon l'une quelconque des revendications 1 à 5, caractérisé par le fait que le berceau arrière (68) faisant partie des éléments fixes (6) du couvercle est constitué par une plaque sensiblement parallèle au plan moyen de la lumière (61) de la bordure avant (1′) du couvercle (1), ladite plaque comportant une échancrure (69) à sa partie inférieure.

7. Boîtier selon l'une quelconque des revendications 1 à 6, caractérisé par le fait que la butée arrière (66) sur laquelle le poussoir basculant vient en appui comporte de préférence une surface oblique (67) complémentaire d'une portée oblique de la barrette de manoeuvre, ladite portée oblique venant en contact avec ladite surface oblique lorsque la barrette de manoeuvre est à l'extrémité de sa course d'enfoncement dans le boîtier.

8. Boîtier selon l'une quelconque des revendications 1 à 7, caractérisé par le fait que le poussoir basculant (5) comporte de préférence sur le côté arrière de la barrette de manoeuvre et au droit de la (ou des) languette(s) élastiques, une surface sensiblement plane (55) sur laquelle la (ou les) languette(s) (65,65′) prennent appui lorsque la barrette de manoeuvre est dans la position de fermeture du boîtier.

9. Boîtier selon l'une quelconque des revendications 1 à 8, caractérisé par le fait que la face avant de la barrette de manoeuvre (51) a une forme plane, oblique ou convexe qui s'adapte à la bordure avant (1′) du couvercle sur laquelle elle fait saillie.

10. Boîtier selon l'une quelconque des revendications 7 à 9, caractérisé par le fait que l'élément mobile (5) est une pièce unique obtenue par moulage d'une matière plastique.

## Claims

1. A case including a base (2) and a lid (1) joined to each other by an articulation (3) provided with a closing device (4) which is situated in a zone remote from the articulation and which includes at least one movable element (5) cooperating with fixed elements (6, 7) located in the lid and the base of the case, the movable element including a manipulating strip (51) projecting from the case in the closed position of the latter, characterized in that:
- the movable element is a T-shaped tilting push button (5) constituted by a top arm and a central leg, the said top arm including, towards the front of the case, the manipulating strip projecting on the front edge of the lid in the closed position, and at the rear towards the articulation of the case, a pivot pin (53, 53′), the median plane of the manipulating strip being substantially parallel to the axis of the pivot pin but not containing it, the said central leg constituted by a latching prong (58) carrying at its lower end a hooking means (59);
- the fixed elements (6) of the closing device carried by the lid define on the front edge (1′) of the lid, a window (61) for the passing of the manipulating strip (51) of the tilting push button (5), include a front cradle (64, 64′) which supports the pivot pin (53, 53′) of the tilting push button (5), the said front cradle (64, 64′) being internally carried by the front edge of the lid and moreover, on the one hand, a rear stop (66) whereon the tilting push button (5) comes to bear when the manipulating strip (51) is subjected to a thrust directed towards the inside of the case, on the other hand, at least one resilient tongue (65, 65′) which bears on the tilting push button (5) on the rear side of the manipulating strip (51) so as to push back the said strip (51) towards the front of the case and to keep the pivot pin (53, 53′) bearing on its front cradle (64, 64′) and
- fixed elements (7) of the closing device situated on the base (2) of the case define a recess (74) located against the front edge of the base (2) of the case, the said recess (74) receiving the latching prong (58) when the case is in the closed position, the side of the recess perpendicular to the base of the case and situated towards the inside of the latter, including a retaining means (73) complementary to the means (59) for hooking the latching prong (58).

2. A case according to claim 1, characterized in that the fixed elements (6) of the lid preferably include a rear cradle (68) allowing the pivot pin (53, 53′) of the tilting push button (5) to be immobilized against translation, the said pivot pin (53, 53′) being held between the front cradle (64, 64′) and the rear cradle (68) and kept to bear on the front cradle (64, 64′) by the resilient tongue (65, 65′).

3. A case according to claims 1 or 2, characterized in that the latching prong (58) is a notch (59) defining a concave recess, the retaining means (73) carried by the side of the recess (74) of the base (2) of the case being an enlargement capable of being accommodated in the said concave recess.

4. A case according to any one of claims 1 to 3, characterized in that the fixed elements (6) of the lid preferably include two resilient tongues (65, 65′) disposed symmetrically relative to the rear stop (66) whereon the tilting push button (5) comes to bear.

5. A case according to any one of claims 1 to 4, characterized in that the pivot pin of the tilting push button is preferably constituted by two journals (53, 53′) separated by a flat part (57), the front cradle situated in the lid being constituted by two half-cradles (64, 64′) supporting the two journals (53, 53′).

6. A case according to any one of claims 1 to 5, characterized in that the rear cradle (68) forming part of the fixed elements (6) of the lid is constituted by a plate substantially parallel to the median plane of the window (61) of the front edge (1′) of the lid (1), the said plate including a cut (69) in its lower portion.

7. A case according to any one of claims 1 to 6, characterized in that the rear stop (66) whereon the tilting push button comes to bear, preferably includes an oblique surface (67) complementary to an oblique bearing surface, the said oblique bearing surface coming into contact with the said oblique surface when the manipulating strip is at the end of its depression path into the case.

8. A case according to any one of claims 1 to 7, characterized in that the tilting push button (5) preferably includes on the rear side of the manipulating strip and opposite the resilient tongue or tongues, a substantially planar surface (55) whereon the tongue or tongues (65, 65′) bear when the manipulating strip is in the position of closing the case.

9. A case according to any one of claims 1 to 8, characterized in that the front face of the manipulating strip (51) has a planar, oblique or convex shape which adapts to the front edge (1′) of the lid over which it projects.

10. A case according to any one of claims 7 to 9, characterized in that the movable element (5) is a single part obtained by the moulding of a plastic material.

## Patentansprüche

1. Dose mit einem Unterteil (2) und einem Deckel (1), wobei Unterteil und Deckel durch ein Gelenk (3) miteinander verbunden sind, und die Dose mit einer Verschlußeinrichtung (4) ausgerüstet ist, die in einem vom Gelenk entfernten Bereich angeordnet ist und mindestens ein bewegliches Element (5) umfaßt, das mit im Deckel und im Unterteil der Dose angeordneten festen Elementen (6,7) zusammenwirkt, wobei das bewegliche Element einen Betätigungssteg (51) umfaßt, der in geschlossener Dosenstellung aus der Dose ragt,
**dadurch gekennzeichnet,** daß
- das bewegliche Element ein Schwenkdrücker (5) in Form eines T ist, der durch einen oberen Balken und einen mittigen Fuß gebildet wird, wobei der obere Balken zur Vorderseite der Dose hin den in geschlossener Stellung über die vordere Umfassung der Dose ragenden Betätigungssteg und nach hinten zum Gelenk der Dose hin einen Gelenkzapfen (53, 53′) aufweist, wobei die Mittelebene des Betätigungsstegs im wesentlichen parallel zur Achse des Gelenkzapfens liegt, diese jedoch nicht enthält, und wobei der mittige Fuß durch einen Verriegelungsfinger (58) gebildet wird, der an seinem unteren Ende ein Verankerungsmittel (59) trägt,
- die vom Deckel getragenen festen Elemente (6) der Verschlußeinrichtung an der vorderen Umfassung (1′) des Deckels eine Durchtrittsöffnung (61) für den Betätigungssteg (51) des Schwenkdrückers (5) definieren, und ein vorderes Auflager (64,64′) und außerdem einerseits einen hinteren Anschlag (66) und andererseits mindestens eine elastische Zunge (65,65′) umfassen, wobei das vordere Auflager (64,64′) den Gelenkzapfen (53,53′) des Schwenkdrückers (5) stützt und von der vorderen Umfassung des Deckels innen getragen wird, wobei der Schwenkdrücker (5) in Anlage gegen den hinteren Anschlag (66) kommt, wenn der Betätigungssteg (51) einer zum Inneren der Dose gerichteten Schubkraft ausgesetzt wird und wobei sich die elastische Zunge (65, 65′) gegen den Schwenkdrücker (5) an der Rückseite des Betätigungsstegs (51) abstützt, um den Betätigungssteg (51) zur Vorderseite der Dose hin zu drücken und den Gelenkzapfen (53, 53′) in Anlage an dem vorderen Auflager (64, 64′) zu halten, und
- die im Unterteil (2) der Dose angeordneten festen Elemente (7) der Verschlußeinrichtung eine Aussparung (74) definieren, die an der vorderen Umfassung des Unterteils (2) der Dose angeordnet ist, wobei die Aussparung (74) den Verriegelungsfinger (58) aufnimmt, wenn die Dose in geschlossener Stellung ist, und wobei die am Unterteil der Dose und zum Inneren der Dose hin angeordnete senkrechte Wandung der Aussparung ein Haltemittel (73) umfaßt, das komplementär zum Verankerungsmittel (59) des Verriegelungsfingers (58) ausgebildet ist.

2. Dose nach Anspruch 1, dadurch gekennzeichnet, daß die festen Elemente (6) des Deckels vorzugsweise ein hinteres Auflager (68) umfassen, das es erlaubt, den Gelenkzapfen (53, 53′) des Schwenkdrückers (5) gegenüber einer Verschiebung festzulegen, wobei der Gelenkzapfen (53,53′) zwischen dem vorderen (64,64′) und dem hinteren (68) Auflager gehalten wird und durch die elastische Zunge (65,65′) in Anlage an dem vorderen Auflager (64,64′) gehalten wird.

3. Dose nach Anspruch 1 oder 2, dadurch gekennzeichnet, daß der Verriegelungsfinger als Raste (59) ausgebildet ist, die eine konkave Senkung begrenzt, wobei das von der Wandung der Aussparung (74) des Unterteils (2) der Dose getragene Haltemittel (73) als Wulst ausgebildet ist, der geeignet ist, sich in die konkave Senkung zu legen.

4. Dose nach einem der Ansprüche 1 bis 3, dadurch gekennzeichnet, daß die festen Elemente (6) des Deckels vorzugsweise zwei elastische Zungen (65,65′) aufweisen, die symmetrisch zum hinteren Anschlag (66) angeordnet sind, gegen den der Schwenkdrücker (5) in Anlage kommt.

5. Dose nach einem der Ansprüche 1 bis 4, dadurch gekennzeichnet, daß der Gelenkzapfen des Schwenkdrückers vorzugsweise durch zwei Zapfenschenkel (53,53′)gebildet wird, die durch eine Abflachung (57) voneinander getrennt sind, wobei das im Deckel angeordnete vordere Auflager durch zwei Halb-Auflager (64,64′) gebildet wird, die die beiden Zapfenschenkel (53,53′) abstützen.

6. Dose nach einem der Ansprüche 1 bis 5, dadurch gekennzeichnet, daß das einen Teil der festen Elemente (6) des Deckels bildende hintere Auflager (68) durch eine Platte gebildet wird, die im wesentlichen parallel zur Mittelebene der Öffnung (61) der vorderen Umfassung (1′) des Deckels (1) angeordnet ist, wobei die Platte an ihrem unteren Teil einen Ausschnitt (69) aufweist.

7. Dose nach einem der Ansprüche 1 bis 6, dadurch gekennzeichnet, daß der hintere Anschlag (66),gegen den der Schwenkdrücker in Anlage kommt, vorzugsweise eine geneigte Oberfläche (67) aufweist, die komplementär zu einer geneigten Fläche des Betätigungsstegs ist, wobei die geneigte Fläche in Kontakt mit der geneigten Oberfläche kommt, wenn der Betätigungssteg am Ende seines Eindringhubs in die Dose ist.

8. Dose nach einem der Ansprüche 1 bis 7, dadurch gekennzeichnet, daß der Schwenkdrücker (5) vorzugsweise an der Rückseite des Betätigungsstegs am Ort der elastischen Zunge(n) eine im wesentlichen ebene Oberfläche (55) aufweist, gegen die die Zunge(n) (65,65′) in Anlage ist (sind), wenn der Betätigungssteg in der'der geschlossenen Dose entsprechenden Stellung ist.

9. Dose nach einem der Ansprüche 1 bis 8, dadurch gekennzeichnet, daß die Vorderseite des Betätigungsstegs (51) eine ebene, geneigte oder konvexe Form aufweist, die der vorderen Umfassung (1′) des Deckels, aus der der Betätigungssteg ragt, angepaßt ist.

10. Dose nach einem der Ansprüche 7 bis 9, dadurch gekennzeichnet, daß das erfindungsgemäße bewegliche Element ein einzelnes Stück ist, das durch Formguß eines Kunststoffmaterials erhalten wird.
